# EUROPÄISCHE PATENTSCHRIFT

(11) **EP 2 642 499 B1**
(45) Veröffentlichungstag und Bekanntmachung des Hinweises auf die Patenterteilung: **04.06.2014**
(21) Anmeldenummer: 13158702.4
(22) Anmeldetag: 12.03.2013
(51) Int. Cl.: H01H 9/16, H01H 50/08, H01H 71/46, H01H 71/52

(54) **Vorrichtung zum Melden der Schalterstellung eines Niederspannungsschalters mit einem Niederspannungsschalter**
Device for reporting the setting of a low voltage circuit switch with such a switch
Dispositif d'alerte de position d'un commutateur basse tension acec un telle commutateur

(30) Priorität: 21.03.2012 EP 12160472
(43) Veröffentlichungstag der Anmeldung: 25.09.2013
(73) Patentinhaber: ABB Schweiz AG, 5400 Baden (CH)
(72) Erfinder: Wentzler, Frank, 8264 Eschenz (CH); de Roo, Harm, 78224 Singen (DE)
(74) Vertreter: ABB Patent Attorneys

(56) Entgegenhaltungen:
- WO-A1-92/00599
- WO-A2-96/07192
- DE-A1- 19 506 168
- DE-A1- 19 529 385
- DE-A1-102007 030 391
- DE-B1- 2 711 416

## Beschreibung

### TECHNISCHES GEBIET

Die vorliegende Erfindung bezieht sich auf eine Vorrichtung zum Melden der Schalterstellung eines Niederspannungsschalter nach dem Oberbegriff von Patentanspruch 1. Eine solche Meldevorrichtung ist an einem Niederspannungsschalter, insbesondere einem Leitungs- oder einem Fehlerstromschutzschalter, angebracht. Hierbei ist ein Auslöser der Meldevorrichtung mechanisch mit einem beweglichen Schaltstück des Schalters gekoppelt. Ein die Schalterstellung des Niederspannungsschalters meldendes elektrisches Signal wird durch Öffnen oder Schliessen eines vom Auslöser gesteuerten, in einem Signalstromkreis der Meldevorrichtung angeordneten Hilfsschalters gebildet. Dieser Hilfsschalter kann als elektronisches Modul oder als mechanisches Bauteil mit einer im Signalstromkreis liegenden Kontaktstelle ausgebildet sein.

### STAND DER TECHNIK

Eine Meldevorrichtung der eingangs genannten Art ist beschrieben in DE 195 29 385 A1. Diese Vorrichtung dient dem Melden der Schalterstellung eines als Reiheneinbaugerät ausgebildeten Leitungsschutzschalters und weist ein aus zwei Gehäusehälften gebildetes, kastenförmigen Gehäuse auf mit einer Einbauseite, die auf einer Schiene oder einem Sockel eines Niederspannungsverteilers befestigbar ist. Die Meldevorrichtung enthält einen in Funktion der Schalterstellung mechanisch positionierbaren Auslöser, der als beweglicher Kontakt der Kontaktanordnung des Schalters ausgebildet ist und als lageveränderlich geführter Magnetfeldgeber auf ein typischerweise als Hallelement ausgebildetes feststehend angeordnetes Sensormodul wirkt. Der bewegliche Kontakt und das Hallmodul wirken wie ein Hilfsschalter. Bei einem Schaltvorgang des Leitungsschutzschalters wird daher in einem das Hallelement enthaltenden Signalstromkreis infolge einer Lageveränderung des beweglichen Kontakts ein die Stellung des Leitungsschutzschalters meldendes elektrisches Signal gebildet.

Vergleichbar wirkende Meldevorrichtungen sind in DE 10 2007 030391 A1, WO 92/00599 A1, WO 96/07192 A2 und DE 195 06 168 A1 beschrieben.

Eine mechanisch auslösbare, der Meldung der Stellung eines Niederspannungsschutzschalters dienende Vorrichtung wird in EP 1 715 500 B1 beschrieben. Diese Meldevorrichtung weist einen mechanisch wirkenden Hilfsschalter auf, der zum Anbau an einen Schutzschalter in einem Niederspannungsverteiler vorgesehen ist und ein kastenförmiges Gehäuse aufweist. Das Gehäuse nimmt zwei als Hilfs- oder Signalkontakte verwendbare Schaltstellen auf, von denen die eine als Öffner und die andere als Schliesser ausgebildet sein kann, sowie eine auf die Schaltstellen wirkende und mit dem Schutzschalter mechanisch koppelbare Betätigungsvorrichtung. Nach Einbau in den Niederspannungsverteiler ist mindestens eine der Schaltstellen Teil eines Signalstromkreises, welcher elektrisch meldet, ob die Schaltstelle des Schutzschalters geöffnet oder geschlossen ist (Verwendung des Hilfsschalters als Hilfskontakt) oder ob der Schutzschalter aufgrund elektrischer Bedingungen ausgelöst hat (Verwendung des Hilfsschalters als Signalkontakt). Der Signalstromkreis wird gespeist durch eine im Stecksockel gehaltene Hilfsstromschiene, die nach dem Einbau des Hilfsschalters mit einem durch die Wand des Gehäuses geführten Steckkontakt des Hilfsschalters kontaktiert ist. Ein durch Stellung der Schaltstelle gebildetes Stromsignal wird über eine als Schraubanschluss ausgeführte Stromdurchführung an eine ausserhalb des Schaltergehäuses vorgesehene Meldestelle geführt.

### DARSTELLUNG DER ERFINDUNG

Der Erfindung, wie sie in den Patentansprüchen angegeben ist, liegt die Aufgabe zugrunde, eine Vorrichtung zum Melden der Schalterstellung eines Niederspannungsschalters zu schaffen, die sich durch eine grosse Betriebssicherheit auszeichnet, und mit der der Schalter auch nachträglich in einfacher und platzsparender Weise ausgerüstet werden kann.

Die Vorrichtung nach der Erfindung dient dem Melden der Schalterstellung eines Niederspannungsschalters, der als Reiheneinbaugerät ausgebildet ist und ein aus zwei Gehäusehälften gebildetes, kastenförmigen Gehäuse aufweist mit einer Einbauseite, die auf einer Schiene oder einem Sockel eines Niederspannungsverteilers befestigbar ist. Diese Meldevorrichtung weist einen in Funktion der Schalterstellung mechanisch positionierbaren Auslöser auf sowie einen vom Auslöser gesteuerten Hilfsschalter, dessen Öffnen oder Schliessen in einem den Hilfsschalter enthaltenden Signalstromkreis ein die Schalterstellung meldendes elektrisches Signal bildet. Der Auslöser enthält mindestens einen von einem beweglichen Schaltstück des Niederspannungsschalters lageveränderlich geführten Magnetfeldgeber zum Erzeugen oder zum Verstärken eines Magnetfeldes auf. Der Hilfsschalter ist Sensormodul ausgebildet und weist mindestens einen mit dem Magnetfeldgeber zusammenwirkenden Magnetfeldsensor auf zum Öffnen und zum Schliessen des Signalstromkreises nach einer durch einen Schaltvorgang des Niederspannungsschalters verursachten Lageänderung des Magnetfeldgebers.

Bei dieser Meldevorrichtung ist das Sensormodul auf einer von der Einbauseite abgewandten Bedienungsseite des Schalters befestigt, weist der Auslöser einen plattenförmigen Gleitkörper einer Gleitführung auf, ist der Magnetfeldgeber entweder auf dem Gleitkörper angeordnet oder bildet der Magnetfeldgeber den Gleitkörper und ist der Gleitkörper entlang einer im Bereich der Bedienungsseite in die Innenflächen der beiden Gehäusehälften eingeformten Führungsbahn verschiebbar gelagert.

Bei der Meldevorrichtung nach der Erfindung sind der Magnetfeldgeber und der mit dem Magnetfeldgeber zusammenwirkende Magnetfeldsensor des Sensormoduls weitgehend der Wirkung von Schaltlichtbögen entzogen. Daher wird die Funktion des Magnetfeldgebers und des vergleichsweise störanfälligen Magnetfeldsensors nicht durch unerwünschte elektrische und magnetische Störfelder beeinflusst. Die Meldevorrichtung zeichnet sich daher durch eine grosse Betriebssicherheit aus. Da die Meldevorrichtung keinen über die Einbaubreite des Niederspannungsschalters im Niederspannungsverteiler hinausgehende Baubreite benötigt, und da die Meldevorrichtung weitgehend ausserhalb des Niederspannungsschalters angeordnet ist, kann ein als Reiheneinbaugerät ausgebildeter beliebiger Niederspannungsschalter in einfacher Weise nachgerüstet werden. Da der Magnetfeldgeber direkt am Schaltergehäuse geführt ist, ist die Meldevorrichtung nach der Erfindung zudem geeignet, die Schalterstellung auch optisch darzustellen.

Eine besonders effektive Wirkungsweise der Meldevorrichtung wird dadurch erreicht, dass der Magnetfeldsensor als Hallelement oder als Reedkontakt ausgebildet ist.

Da das Sensormodul vorwiegend elektronische Komponenten enthält, und da der Auslöser resp. der Leistungsschalter lediglich magnetisch mit dem Magnetfeldsensor des Sensormoduls gekoppelt ist, kann das Sensormodul geringe Abmessungen aufweisen und kann daher an einer von der Einbauseite abgewandten Bedienungsseite des Schalters befestigt werden. Es wird gegenüber einem Niederspannungsverteiler, bei dem eine Meldevorrichtung mit einem galvanische Kontakte aufweisenden Hilfsschalter und einem mechanisch wirkenden Auslöser verwendet wird, Platz auf der Schiene oder dem Sockel des Niederspannungsverteilers eingespart.

Das Sensormodul kann ohne zusätzlichen Aufwand an einem Ort der Bedienungsseite befestigt werden, der geeignet ist, eine am Niederspannungsschalter drehbar lagerbare Beschriftungsklappe zu halten.

Um zwei klar definierte Stellungen des den Gleitkörper enthaltenden Auslösers zu erreichen, können am Gleitkörper zwei Anschläge vorgesehen werden, die entlang der Führungsbahn mit Abstand zueinander angeordnet sind, und kann in einen Kontaktträger des beweglichen Schaltstücks eine in den Abstand geführte Nase eingeformt sein, die bei geschlossenem Schalter auf dem ersten und bei geöffnetem Schalter auf dem zweiten der beiden Anschläge abgestützt ist.

Der Gleitkörper kann als Permanentmagnet oder als Ferromagnetikum ausgebildet sein. In vorteilhafter Weise ist der Gleitkörper dann aus einem kostengünstigen permanentmagnetischen oder leicht magnetisierbaren Kunststoffmaterial gefertigt. In ein solches Material können mit geringem Aufwand etwa durch Spritzgiessen - die vorgenannten Anschläge, in der Führungsbahn lagerbare Führungselemente sowie eine der visuellen Kennzeichnung der vorgenannten optischen Schalterstellungsanzeige dienende Farbgebung eingeprägt werden.

Um ein besonders starkes Magnetfeld zu erreichen, kann alternativ oder zusätzlich auf dem Gleitkörper zumindest ein - gegebenenfalls metallener - Permanentmagnet oder ein - gegebenenfalls metallenes - Ferromagnetikum befestigt sein.

Der Gleitkörper kann als mechanisch wirkende optische Schalterstellungsanzeige ausgebildet sein. Es ist dann sichergestellt ist, dass dann auch ohne das elektrische Meldesignal - etwa bei Ausfall des Signalstromkreises - die Schalterstellung vor einem manuellen Eingriff in den Niederspannungsverteiler optisch gemeldet ist.

Zur Digitalisierung des Meldesignals kann das Sensormodul eine mit dem Magnetfeldsensor elektrisch leitend verbundene Mikroprozessorschaltung enthalten. Das Sensormodul kann ferner auch eine Schnittstelle aufweisen mit vier Anschlüssen, von denen zwei der Versorgung der Mikroprozessorschaltung mit Betriebsstrom dienen und zwei der Übergabe des digitalisierten Meldesignals an ein ausserhalb des Sensormoduls angeordnetes Kommunikationsmodul. Das Meldesignal kann dann mit den Meldesignalen anderer Schalter des Niederspannungsverteilers im Kommunikationsmodul verknüpft und so die Zulässigkeit von Schaltanforderungen leicht überprüft werden.

Um die Meldevorrichtung nach der Erfindung unabhängig vom Kommunikationsmodul zu betreiben, kann das Sensormodul eine elektronische Anzeigevorrichtung für das Meldesignal sowie ein Betätigungsorgan zur manuellen Bedienung des Sensormoduls aufweisen.

### KURZE BESCHREIBUNG DER FIGUREN

Anhand von Zeichnungen wird nachfolgend ein Ausführungsbeispiel der Erfindung näher erläutert. Hierbei zeigt:
- Fig.1: eine Ausführungsform einer erfindungsgemässen Vorrichtung zum elektrischen Melden der Schalterstellung eines in Teilansicht dargestellten geschlossenen Niederspannungsschalters nach dem Entfernen einer dem Betrachter zugewandten Hälfte eines Gehäuses des Schalters, und
- Fig.2: die Vorrichtung nach Fig.1 bei geöffnetem Schalter.

### WEG ZUR AUSFÜHRUNG DER ERFINDUNG

In den beiden Figuren 1 und 2 beziehen sich gleiche Bezugszeichen auf gleichwirkende Teile. In den Figuren ist ein Teil eines Niederspannungsschalters S und einer Vorrichtung V zum Melden der Schalterstellung des Schalters S dargestellt. Der Schalter S ist als Pol eines Leitungsschutzschalters ausgebildet und enthält ein im wesentlichen kastenförmiges Gehäuse 10 aus einem polymeren Isoliermaterial. Das Gehäuse ist zweiteilig ausgebildet und weist zwei Gehäusehälften auf, von denen die dem Betrachter zugewandte Gehäusehälfte entfernt wurde. Der Schalter S ist zum Reiheneinbau in einen Stecksockel oder eine Profilschiene, die sich jeweils senkrecht zur Zeichnungsebene erstrecken, eines Niederspannungsverteilers bestimmt und weist in seiner Funktion als Reiheneinbaugerät zwei parallel zur Zeichnungsebene ausgerichtete breite Seitenwände auf, die nach Einbau in den Niederspannungsverteiler an den Seitenwänden benachbarter Schalterpole oder anderer Komponenten des Niederspannungsverteilers anliegen können. Das Gehäuse 10 enthält eine nicht ersichtliche nach unten weisende Einbauseite, an der der Schalter S in den Stecksockel resp. auf die Profilschiene gesteckt werden kann.

Eine nach oben weisende Seite des Schalters dient als Bedienungsseite 11 und trägt typischerweise einen - aus den Figuren nicht ersichtlichen - Schalthebel zur manuellen Betätigung einer im Inneren des Gehäuses 10 angeordneten Schaltstelle 20 des Schalters S. Die Schaltstelle 20 weist ein bewegliches - ersichtlich um ein Drehgelenk 21 schwenkbares - Schaltstück 22 und ein feststehendes Schaltstück 23 auf.

Ein am Drehgelenk 21 schwenkbar gelagerter Kontaktträger 24 des beweglichen Schaltstücks 23 ist als zweiarmiger Hebel ausgebildet und weist einen als Nase 25 in einen Abstand 31 eines Auslösers 30 geführten Hebelarm auf. Der Auslöser 30 ist Teil der Vorrichtung V und enthält einen plattenförmigen Gleitkörper 32 einer Gleitführung und ist entlang einer Führungsbahn 33 verschiebbar gelagert. Die Führungsbahn 33 ist im Bereich der Bedienungsseite 11 als Nut oder als Vorsprung in die Innenflächen der beiden Gehäusehälften eingeformt. Aus den Figuren 1 und 2 ist daher nur der Teil der Führungsbahn ersichtlich, der in die in den Figuren dargestellte Hälfte des Gehäuses 10 eingeformt ist. In den Gleitkörper 32 sind zwei Anschläge 34 und 35 eingeformt, die entlang der Führungsbahn den Abstand 31 voneinander aufweisen. An der nach oben weisenden flächenhaften Seite des Gleitkörpers 31 ist ein weitgehend plattenförmig ausgebildeter, als Magnetfeldgeber wirkender Permanentmagnet 36 angeordnet. Der Magnetfeldgeber 36 kann anstelle des oder zusätzlich zum Permanentmagneten auch ein Ferromagnetikum aufweisen. Das Ferromagnetikum kann ein bereits vorhandenes Magnetfeld oder das Magnetfeld des Permanentmagneten verstärken und gegebenenfalls lokal verlagern. Der Gleitkörper 32 kann den Magnetfeldgeber 36 bilden, falls er als Permanentmagnet oder als magnetfeldverstärkendes Ferromagnetikum ausgebildet ist.

Die Meldevorrichtung V weist ferner ein an der Bedienungsseite 11 des Schalters S befestigtes, als Hilfsschalter wirkendes Sensormodul 40 auf. Da der Schalter S an der Bedienungsseite 11 im allgemeinen eine der Aufnahme einer Beschriftung dienende Klappe aufweist, kann das Sensormodul 40 an Befestigungspunkten, die der drehbaren Lagerung der Beschriftungsklappe dienen, in einfacher Weise an der Bedienungsseite 11 des Schalter 30 befestigt werden. Da das Sensormodul 40 ein weitgehend kastenförmiges Gehäuse 41 mit einer dem Schaltergehäuse 10 entsprechenden Breite längs des Stecksockels bzw. der Profilschiene aufweist, benötigt das Sensormodul 40 beim Einbau in den Niederspannungsverteiler keine zusätzliche Baubreite.

Das Gehäuse 41 nimmt einen vorzugsweise als Hallelement, als Reedkontakt oder als magnetoresistiver Sensor ausgebildeten Magnetfeldsensor 42 sowie eine mit dem Magnetfeldsensor 42 elektrisch leitend verbundene Mikroprozessorschaltung 43 auf. Auf der Aussenseite des Gehäuses 41 befinden sich eine Schnittstelle 44 mit Anschlüssen 44a, 44b, 44c und 44d sowie eine von der Schaltung 43 angesteuerte elektronische Anzeigevorrichtung 45 und ein mit der Schaltung 43 zusammenwirkendes Betätigungsorgan 46 zur manuellen Bedienung des Sensormoduls 40.

Die Anschlüsse 44a und 44b der Schnittstelle dienen der Stromversorgung des Sensormoduls 40 und sind im Inneren des Gehäuses 41 mit der Mikroprozessorschaltung 43 und mit dem Magnetfeldsensor 42 elektrisch leitend verbunden und ausserhalb des Gehäuses 41 über einen zwei Strom- und zwei Datenleitungen enthaltenden Bus 50 mit einer typischerweise 12 oder 24 V Gleichstrom aufweisenden externen Spannungsquelle 52. Die Anschlüsse 44c und 44d befinden sich in einem Signalstromkreis und sind zum einen über die Mikroprozessorschaltung 43 mit einem Ausgang des Magnetfeldsensors 40 und zum anderen über den Bus 50 mit einem Kommunikationsmodul 51 elektrisch leitend verbunden. Sie dienen dem Transfer eines in der Mikroprozessorschaltung 43 digitalisierten, der Meldung der Schalterstellung dienendes Ausgangssignals des Magnetfeldsensors 40 von der Vorrichtung V zum Kommunikationsmodul 51, in dem sie in ein normiertes oder irgendein kundenspezifisches Protokoll übertragen werden.

Aus Fig.1 ist zu erkennen, dass bei geschlossenem Schalter S die Schaltstelle 20 geschlossen ist und sich die beiden Schaltstücke 22, 23 in elektrisch leitender Weise kontaktieren. Die in den Kontaktträger 24 des beweglichen Schaltstücks 22 eingeformte Nase 25 ist auf dem Anschlag 34 des Gleitkörpers 32 abgestützt und hält so den Auslöser 30 und damit auch den Permanentmagneten 36 resp. den Magnetfeldgeber 36 in einer definierten Position. In dieser Position ist der Magnetfeldgeber 36 unter den Magnetfeldsensor 42 geschoben. Wegen des geringen Abstands zwischen dem Magnetfeldgeber 36 und dem Magnetfeldsensor 42 kann ein vom Magnetfeldgeber erzeugtes magnetisches Feld H im Magnetfeldsensor 42 eine vergleichsweise grosse Wirkung entfalten. Ist der Magnetfeldsensor 42 als Hallelement ausgebildet, so kann das Magnetfeld H infolge elektromagnetischer Kräfte die Verteilung eines im Hallelement fliessenden Gleichstroms verändern und bildet dann das Hallelement an seinem im Signalstromkreis liegenden Ausgang ein die Stellung des geschlossenen Niederspannungsschalters S meldendes elektrisches Signal. Ist der Magnetfeldsensor als Reedkontakt ausgebildet, so stellen vom Magnetfeld H erzeugte magnetische Kräfte das Öffnen oder Schliessen des im Signalstromkreis liegenden Reedkontakts und damit die Bildung des Meldesignals im Signalstromkreis sicher.

Bei geöffnetem Schalter sind - wie aus Fig.2 ersichtlich ist - die beiden Schaltstücke 22, 23 voneinander getrennt. Diese Schalterstellung kann durch die Wirkung eines Schlagankers 60 erreicht werden, der bei einem im Schalter S geführten Kurzschlussstrom infolge elektromagnetischer Kräfte auf das bewegliche Schaltstück 22 schlägt und so das Öffnen der Schaltstelle 20 herbeiführt. Diese Schaltstellung kann auch durch einen auf Überströme ansprechenden thermischen Auslöser oder durch manuelle Betätigung des aus den Figuren nicht ersichtlichen Schalthebels des Schaltes S erfolgen. In jedem Fall schlägt die Nase 25 beim Öffnen des Schalters nach Durchlaufen des Abstands 31 auf den Anschlag 35 auf und führt den Gleitkörper 32 längs der Führungsbahn 33 nach rechts bis bei Erreichen der aus Fig.2 ersichtlichen Ausschaltstellung das Ende der Führungsbahn 33 die weitere Bewegung von Gleitkörper 32 und Nase 25 blockiert. Die Nase 25 hält dann den Auslöser 30 und damit auch den Permanentmagneten 36 resp. den Magnetfeldgeber 36 in einer definierten Position. In dieser Position ist der Magnetfeldgeber 36 relativ weit vom Magnetfeldsensor 42 entfernt. Wegen des grossen Abstands zwischen dem Magnetfeldgeber 36 und dem Magnetfeldsensor 42 lässt die zuvor grosse Wirkung des magnetischen Feldes H im Magnetfeldsensor 42 drastisch nach und kann das Feld H nun nicht mehr die Verteilung des im Hallelement fliessenden Gleichstroms verändern resp. den Reedkontakt betätigen, um den Signalstromkreis zu öffnen oder zu schliessen. Daher wird in der in Fig.2 gezeigten Ausschaltstellung des Schalters S ein diese Schalterstellung meldendes elektrisches Signal gebildet.

Dieses Meldesignal kann mit der Anzeigevorrichtung 45 dargestellt und über den Bus 50 in die Kommunikationseinheit 51 geführt werden.

Die Anzeigevorrichtung 45 kann mit Hilfe zweier in Funktion des Meldesignals angesteuerter Leuchtdioden realisiert werden, von denen die eine bei geschlossenem Schalter S rot und andere bei geöffnetem Schalter S grün leuchtet. Die Stromversorgung des Sensormoduls 30 kann auch über eine im Gehäuse 41 vorgesehene Stromquelle erfolgen. Über das Betätigungsorgan 46 kann das Sensormodul 30 unabhängig von der Kommunikationsvorrichtung 51 manuell bedient werden, können Daten ein- oder ausgegeben und die Anzeigevorrichtung 45 ein- und ausgeschaltet werden. Daher können das Sensormodul 30 und damit die Meldevorrichtung V auch unabhängig von der Schnittstelle 44 betrieben werden.

Der Abstand zwischen dem Magnetfeldgeber 36 und dem Magnetfeldsensor 42 liegt bei geschlossener Schaltstelle 20 im Millimeterbereich und beträgt je nach Wandstärke der Gehäuse 10 und 41 typischerweise 2 bis 8 Millimeter. Mit einer solchen Bemessung der Abstandes können beispielsweise bei Verwendung eines standardisierten Permanentmagneten 36 und eines standardisierten Hallelements 42 sowie eines in die Mikroprozessorschaltung 43 integrierten Verstärkers ausreichend starke Signale erreicht werden, die die Stellung des Schalters S bei geschlossener Schaltstelle 20 im Signalstromkreis elektrisch und in der elektronischen Anzeigevorrichtung 45 optisch signalisieren. In die Bedienungsseite 11 kann ferner ein Fenster 47 eingeformt sein, welches die optische Beobachtung der Position des Auslösers 30 ermöglicht. Daher kann dann selbst bei Ausfall der Stromquelle 52 oder einer in das Sensormodul 40 eingebauten Batterie die Schalterstellung optisch erkannt werden.

### BEZUGSZEICHENLISTE

- H: Magnetfeld
- S: Niederspannungsschalter, Schalterpol eines Leitungsschutzschalters
- V: Vorrichtung zum Melden der Schalterstellung des Schalters S
- 10: Gehäuse
- 11: Bedienungsseite
- 20: Schaltstelle
- 21: Drehgelenk
- 22: bewegliches Schaltstück
- 23: feststehendes Schaltstück
- 24: Kontaktträger
- 25: Nase
- 30: Auslöser
- 31: Abstand
- 32: Gleitkörper
- 33: Führungsbahn
- 34, 35: Anschläge
- 36: Magnetfeldgeber, Permanentmagnet
- 40: Sensormodul
- 41: Gehäuse
- 42: Magnetfeldsensor
- 43: Mikroprozessorschaltung
- 44: Schnittstelle
- 44a, 44b: Anschlüsse für Stromversorgung
- 44c, 44d: Anschlüsse für Datenleitungen
- 45: Anzeigevorrichtung
- 46: Betätigungsorgan
- 47: Schlaganker
- 50: Bus
- 51: Datenverarbeitungsanlage
- 52: Stromquelle

## Patentansprüche

1. Vorrichtung (V) zum Melden der Schalterstellung eines Niederspannungsschalters (S) mit einem Niederspannungsschalter (S), der als Reiheneinbaugerät ausgebildet ist und ein aus zwei Gehäusehälften gebildetes, kastenförmigen Gehäuse (10) aufweist mit einer Einbauseite, die auf einer Schiene oder einem Sockel eines Niederspannungsverteilers befestigbar ist,
welche Vorrichtung (V) einen in Funktion der Schalterstellung mechanisch positionierbaren Auslöser (30) aufweist sowie einen vom Auslöser (30) gesteuerten Hilfsschalter, dessen Öffnen oder Schliessen in einem den Hilfsschalter enthaltenden Signalstromkreis ein die Schalterstellung meldendes elektrisches Signal bildet,
wobei der Auslöser (30) mindestens einen von einem beweglichen Schaltstück (22) des Niederspannungsschalters lageveränderlich geführten Magnetfeldgeber (36) zum Erzeugen oder zum Verstärken eines Magnetfeldes (H) enthält, und
wobei der Hilfsschalter als Sensormodul (40) ausgebildet ist und mindestens einen mit dem Magnetfeldgeber (36) zusammenwirkenden Magnetfeldsensor (42) aufweist zum Öffnen und zum Schliessen des Signalstromkreises nach einer durch einen Schaltvorgang des Niederspannungsschalters (S) verursachten Lageänderung des Magnetfeldgebers (36),
**dadurch gekennzeichnet, dass** das Sensormodul (40) auf einer von der Einbauseite abgewandten Bedienungsseite (11) des Schalters (S) befestigt ist, dass der Auslöser (30) einen plattenförmigen Gleitkörper (32) einer Gleitführung aufweist, dass der Magnetfeldgeber (36) entweder auf dem Gleitkörper (32) angeordnet ist oder den Gleitkörper (32) bildet, und dass der Gleitkörper (32) entlang einer im Bereich der Bedienungsseite (11) in die Innenflächen der beiden Gehäusehälften eingeformten Führungsbahn (33) verschiebbar gelagert ist.

2. Vorrichtung zum Melden der Schaltstellung eines Niederspannungsschalters (S) mit einem Niederspannungschalter (S), nach Anspruch 1, **dadurch gekennzeichnet, dass** das Sensormodul (40) an einem Ort der Bedienungsseite (11) befestigt ist, der geeignet ist, eine am Niederspannungsschalter (S) drehbar lagerbare Beschriftungsklappe zu halten.

3. Vorrichtung zum Melden der Schaltstellung eines Niederspannungsschalters (S) mit einem Niederspannungsschalter (S), nach einem der Ansprüche 1 oder 2, **dadurch gekennzeichnet, dass** am Gleitkörper (32) zwei Anschläge (34, 35) gehalten sind, die entlang der Führungsbahn (33) mit Abstand (31) zueinander angeordnet sind, und dass in einen Kontaktträger (24) des beweglichen Schaltstücks (22) eine in den Abstand (31) geführte Nase (25) eingeformt ist, die bei geschlossenem Schalter (S) auf dem ersten (34) und bei geöffnetem Schalter (S) auf dem zweiten (35) der beiden Anschläge (34, 35) abgestützt ist.

4. Vorrichtung zum Melden der Schaltstellung eines Niederspannungsschalters (S) mit einem Niederspannungsschalter (S), nach einem der Ansprüche 1 bis 3, **dadurch gekennzeichnet, dass** der Gleitkörper (32) als Permanentmagnet oder als Ferromagnetikum ausgebildet ist.

5. Vorrichtung zum Melden der Schaltstellung eines Niederspannungsschalters (S) mit einem Niederspannungsschalter (S), nach Anspruch 4, **dadurch gekennzeichnet, dass** der Gleitkörper (32) aus einem permanentmagnetischen oder ferromagnetischen Kunststoff gefertigt ist.

6. Vorrichtung zum Melden der Schaltstellung eines Niederspannungsschalters (S) mit einem Niederspannungsschalter (S), nach einem der Ansprüche 1 bis 3, **dadurch gekennzeichnet, dass** auf dem Gleitkörper (32) zumindest ein Permanentmagnet (36) oder ein Ferromagnetikum befestigt ist.

7. Vorrichtung zum Melden der Schaltstellung eines Niederspannungsschalters (S) mit einem Niederspannungsschalter (S), nach einem der Ansprüche 1 bis 6, **dadurch gekennzeichnet, dass** der Gleitkörper (32) als optische Schalterstellungsanzeige ausgebildet ist.

8. Vorrichtung zum Melden der Schaltstellung eines Niederspannungsschalters (S) mit einem Niederspannungsschalter (S), nach einem der Ansprüche 1 bis 7, **dadurch gekennzeichnet, dass** das Sensormodul (40) eine mit dem Magnetfeldsensor (42) elektrisch leitend verbundene Mikroprozessorschaltung (43) enthält.

9. Vorrichtung zum Melden der Schaltstellung eines Niederspannungsschalters (S) mit einem Niederspannungsschalter (S), nach Anspruch 8, **dadurch gekennzeichnet, dass** das Sensormodul ferner eine Schnittstelle (44) aufweist mit vier Anschlüssen (44a, 44b, 44c, 44d), von denen zwei (44a, 44b) der Versorgung der Mikroprozessorschaltung (43) mit Betriebsstrom und zwei (44c, 44d) der Übergabe des Meldesignals an ein ausserhalb des Sensormoduls (40) angeordnetes Kommunikationsmodul (51) dienen.

10. Vorrichtung zum Melden der Schaltstellung eines Niederspannungsschalters (S) mit einem Niederspannungsschalter (S), nach einem der Ansprüche 8 oder 9, **dadurch gekennzeichnet, dass** das Sensormodul (40) eine elektronische Anzeigevorrichtung (45) für das Meldesignal sowie ein Betätigungsorgan (46) zur manuellen Bedienung des Sensormoduls (40) aufweist.

11. Vorrichtung zum Melden der Schaltstellung eines Niederspannungsschalters (S) mit einem Niederspannungsschalter (S), nach einem der Ansprüche 1 bis 10, **dadurch gekennzeichnet, dass** der Magnetfeldsensor (42) als Hallelement oder als Reedkontakt ausgebildet ist.

## Claims

1. Apparatus (V) for signaling the switch position of a low-voltage switch (S) having a low-voltage switch (S), which is in the form of a modular device and has a box-shaped housing (10) formed from two housing halves, with an installation side which can be fastened on a rail or a socket of a low-voltage distribution board, which apparatus (V) has a release (30), which can be positioned mechanically in terms of the function of the switch position, and an auxiliary switch which is controlled by the release (30) and, when opened or closed in a signal circuit containing the auxiliary switch, results in the generation of an electrical signal signaling the switch position wherein the release (30) contains at least one magnetic field transducer (36), which is guided in positionally variable fashion by a moveable switching piece (22) of the low-voltage switch, for producing or for intensifying a magnetic field (H), and wherein the auxiliary switch is in the form of a sensor module (40) and has at least one magnetic field sensor (42), which interacts with the magnetic field transducer (36), for opening and closing the signal circuit after a change in position of the magnetic field transducer (36) caused by a switching operation of the low-voltage switch (S), **characterized in that** the sensor module (40) is fastened on an operating side (11), remote from the installation side, of the switch (S), **in that** the release (30) has a plate-shaped sliding element (32) of a sliding guide, **in that** the magnetic field transducer (36) is either arranged on the sliding element (32) or forms the sliding element (32), and **in that** the sliding element (32) is mounted moveably along a guide path (33) formed into the inner surfaces of the two housing halves in the region of the operating side (11).

2. Apparatus for signaling the switch position of a low-voltage switch (S) having a low-voltage switch according to Claim 1, **characterized in that** the sensor module (40) is fastened at a location on the operating side (11) which is suitable for holding a labeling flap that can be mounted rotatably on the low-voltage switch (S).

3. Apparatus for signaling the switch position of a low-voltage switch (S) having a low-voltage switch (S) according to either of Claims 1 and 2, **characterized in that** two stops (34, 35) are held on the sliding element (32), which stops are arranged with a gap (31) with respect to one another along the guide path (33), and **in that** a lug (25) is formed into a contact carrier (24) of the moveable switching piece (22), said lug being guided into the gap (31) and being supported on the first (34) of the two stops (34, 35) when the switch (S) is closed and on the second (35) of the two stops (34, 35) when the switch (S) is open.

4. Apparatus for signaling the switch position of a low-voltage switch (S) having a low-voltage switch (S) according to one of Claims 1 to 3, **characterized in that** the sliding element (32) is in the form of a permanent magnet or is formed as a ferromagnetic material.

5. Apparatus for signaling the switch position of a low-voltage switch (S) having a low-voltage switch (S) according to Claim 4, **characterized in that** the sliding element (32) is manufactured from a permanently magnetic or ferromagnetic polymer.

6. Apparatus for signaling the switch position of a low-voltage switch (S) having a low-voltage switch (S) according to one of Claims 1 to 3, **characterized in that** at least one permanent magnet (36) or a ferromagnetic material is fastened on the sliding element (32).

7. Apparatus for signaling the switch position of a low-voltage switch (S) having a low-voltage switch (S) according to one of Claims 1 to 6, **characterized in that** the sliding element (32) is in the form of an optical switch position indicator.

8. Apparatus for signaling the switch position of a low-voltage switch (S) having a low-voltage switch (S) according to one of Claims 1 to 7, **characterized in that** the sensor module (40) contains a microprocessor circuit (43) which is electrically conductively connected to the magnetic field sensor (42).

9. Apparatus for signaling the switch position of a low-voltage switch (S) having a low-voltage switch (S) according to Claim 8, **characterized in that** the sensor module also has an interface (44) with four connections (44a, 44b, 44c, 44d), of which two (44a, 44b) are used for supplying operating current to the microprocessor circuit (43) and two (44c, 44d) are used for transferring the alarm signal to a communications module (51) arranged outside the sensor module (40).

10. Apparatus for signaling the switch position of a low-voltage switch (S) having a low-voltage switch (S) according to either of Claims 8 and 9, **characterized in that** the sensor module (40) has an electronic indicator apparatus (45) for the alarm signal and an actuating element (46) for manually operating the sensor module (40).

11. Apparatus for signaling the switch position of a low-voltage switch (S) having a low-voltage switch (S) according to one of Claims 1 to 10, **characterized in that** the magnetic field sensor (42) is in the form of a Hall element or a reed contact.

## Revendications

1. Dispositif (V) indiquant la position d'un commutateur basse tension (S) et présentant un commutateur basse tension (S) configuré comme module série et un boîtier (10) en forme de caisson, formé de deux moitiés de boîtier et présentant un côté de montage apte à être fixé sur un rail ou le socle d'un répartiteur basse tension,
le dispositif (V) présentant un déclencheur (30) qui peut être positionné mécaniquement lorsque le commutateur est en position de fonctionnement et un commutateur auxiliaire commandé par le déclencheur (30) et dont l'ouverture et la fermeture forment un signal électrique qui indique la position du commutateur dans un circuit de courant de signalisation qui contient le commutateur auxiliaire,
le déclencheur (30) contenant au moins une sonde (36) de champ magnétique, guidée à changement de position par une pièce mobile de commutation (22) du commutateur à basse tension pour produire ou amplifier un champ magnétique (H) et
le commutateur auxiliaire étant configuré comme module de capteur (40) et présentant au moins un capteur (42) de champ magnétique qui coopère avec la sonde (36) de champ magnétique pour ouvrir et fermer le circuit de courant de signalisation après une modification de position de la sonde (36) de champ magnétique provoquée par une opération de commutation du commutateur basse tension (S),
**caractérisé en ce que**
le module de capteur (40) est fixé sur un côté de service (11) du commutateur (S) non tourné vers le côté de montage,
**en ce que** le déclencheur (30) présente un corps coulissant (32) en forme de plaque d'un guide coulissant,
**en ce que** la sonde (36) de champ magnétique est disposée sur le corps coulissant (32) ou forme le corps coulissant (32) et
**en ce que** le corps coulissant (32) est monté à déplacement le long d'une piste de guidage (33) formée au niveau du côté de service (11) dans la surface intérieure des deux moitiés de boîtier.

2. Dispositif d'indication de la position de commutation d'un commutateur basse tension (S), présentant un commutateur basse tension selon la revendication 1 et **caractérisé en ce que** le module de capteur (40) est fixé en un emplacement du côté de service (11) qui convient pour maintenir un clapet d'inscription qui peut être monté à rotation sur le commutateur basse tension (S).

3. Dispositif d'indication de la position de commutation d'un commutateur basse tension (S), présentant un commutateur basse tension (S) selon l'une des revendications 1 ou 2 et **caractérisé en ce que** deux butées (34, 35) disposées à distance (31) mutuelle le long de la piste de guidage (33) sont maintenues sur le corps coulissant (32) et **en ce qu'**un bec (25) qui est soutenu sur la première butée (34) lorsque le commutateur (S) est fermé et sur la deuxième (35) des deux butées (34, 35) lorsque le commutateur (S) est ouvert est formé à la distance (31) dans un porte-contact (24) de la pièce mobile de commutation (22).

4. Dispositif d'indication de la position de commutation d'un commutateur basse tension (S), présentant un commutateur basse tension (S) selon l'une des revendications 1 à 3 et **caractérisé en ce que** le corps coulissant (32) est configuré comme aimant permanent ou comme corps ferromagnétique.

5. Dispositif d'indication de la position de commutation d'un commutateur basse tension (S), présentant un commutateur basse tension (S) selon la revendication 4 et **caractérisé en ce que** le corps coulissant (32) est réalisé en une matière synthétique à magnétisation permanente ou ferromagnétique.

6. Dispositif d'indication de la position de commutation d'un commutateur basse tension (S), présentant un commutateur basse tension (S) selon l'une des revendications 1 à 3 et **caractérisé en ce qu'**au moins un aimant permanent (36) ou un corps ferromagnétique sont fixés sur le corps coulissant (32).

7. Dispositif d'indication de la position de commutation d'un commutateur basse tension (S), présentant un commutateur basse tension (S) selon l'une des revendications 1 à 6 et **caractérisé en ce que** le corps coulissant (32) est configuré comme affichage optique de la position de commutation.

8. Dispositif d'indication de la position de commutation d'un commutateur basse tension (S), présentant un commutateur basse tension (S) selon l'une des revendications 1 à 7 et **caractérisé en ce que** le module de capteur (40) contient un circuit (43) à microprocesseur raccordé électriquement au capteur (42) de champ magnétique.

9. Dispositif d'indication de la position de commutation d'un commutateur basse tension (S), présentant un commutateur basse tension (S) selon la revendication 8 et **caractérisé en ce que** le module de capteur présente en outre une interface (44) qui présente quatre bornes (44a, 44b, 44c, 44d) parmi lesquelles deux (44a, 44b) servent à alimenter le circuit (43) à microprocesseur en courant de fonctionnement et deux (44c, 44d) servent à transmettre le signal d'indication à un module de communication (51) disposé à l'extérieur du module de capteur (40).

10. Dispositif d'indication de la position de commutation d'un commutateur basse tension (S), présentant un commutateur basse tension (S) selon l'une des revendications 8 ou 9 et **caractérisé en ce que** le module de capteur (40) présente un dispositif électronique (45) qui affiche le signal d'indication ainsi qu'un organe d'actionnement (46) qui permet la commande manuelle du module de capteur (40).

11. Dispositif d'indication de la position de commutation d'un commutateur basse tension (S), présentant un commutateur basse tension (S) selon l'une des revendications 1 à 10 et **caractérisé en ce que** le capteur (42) de champ magnétique est configuré comme élément de Hall ou contact de Reed.
